# EUROPÄISCHE PATENTSCHRIFT

(11) **EP 2 040 226 B1**
(45) Veröffentlichungstag und Bekanntmachung des Hinweises auf die Patenterteilung: **15.05.2019**
(21) Anmeldenummer: 08014736.6
(22) Anmeldetag: 20.08.2008
(51) Int. Cl.: G07D 3/14

(54) **Vorrichtung zum Sortieren von Münzen**
Coin sorting apparatus
Dispositif destiné à trier des pièces de monnaie

(30) Priorität: 20.09.2007 DE 102007046391
(43) Veröffentlichungstag der Anmeldung: 25.03.2009
(73) Patentinhaber: Crane Payment Innovations GmbH, 21614 Buxtehude (DE)
(72) Erfinder: Frost, Detlef, 21698 Hollenbeck (DE)
(74) Vertreter: Peterreins Schley

(56) Entgegenhaltungen:
- EP-A- 0 310 429
- EP-A- 0 622 763
- EP-A- 1 205 887
- EP-A- 1 380 995
- EP-A1- 2 023 300
- EP-B- 0 576 436
- WO-A1-92/16917
- WO-A1-2006/130875
- US-A- 3 435 833
- US-A- 5 697 483
- US-A1- 2001 055 946

## Beschreibung

Die Erfindung bezieht sich auf eine Vorrichtung zum Sortieren von Münzen nach dem Oberbegriff des Patentanspruchs 1.

Es ist allgemein bekannt, Geldwechsler für Münzgeräte mit sogenannten Münztuben zu versehen, welche aufrecht stehend Münzen bestimmter Wertigkeiten aufnehmen. Die Münztuben stapeln die Münzen in Säulen, und eine den unteren Enden der Münztuben zugeordnete Auszahlvorrichtung zahlt Münzen aus den Tuben aus nach Maßgabe des herauszugebenden Wechselgeldes. Die Münzen werden zuvor von einer Münzprüfvorrichtung auf Echtheit geprüft. Für echt befundene Münzen gelangen entweder in eine Kasse oder in eine Sortiervorrichtung, welche die Münzen entsprechend ihrer Wertigkeit in die einzelnen Tuben einsortiert. Neuere Geldwechsler weisen bis zu sechs Münztuben auf, um Münzen zu speichern.

Aus EP 0 957 457 B1 ist eine Sortiervorrichtung für Münzgeräte bekannt geworden, bei der in einer Reihe angeordnete Münztuben Münzen über vier Sortierklappen zugeteilt erhalten. Aus EP 0 622 763 B2 ist eine Sortiervorrichtung bekannt geworden, bei der Sortierweichen in drei übereinander angeordneten Ebenen vorgesehen sind, um Münzen zu vier Münztuben zu leiten.

Aus EP 0 576 436 B1 ist eine Sortiervorrichtung bekannt geworden, mit der ebenfalls vier Münztuben versorgt werden. Ein erstes V-förmiges Weichenelement lenkt ankommende Münzen zur einen oder gegenüberliegenden Seite ab. Zu diesem Zweck sind die beiden Schenkel des V-förmigen Weichenelements entweder in der Ebene der ankommenden Münzen oder außerhalb dieser. Das erste Weichenelement wird von einem ersten Elektromagneten betätigt. Auf jeder Seite des ersten Weichenelements sind Weichenabschnitte angeordnet, welche um eine vertikale Achse schwenkbar sind. In der einen Position lenken sie ankommende Münzen zu einer weiteren Laufbahn weiter und in der anderen Position lenken sie die Münzen zu einer darunter angeordneten Münztube. Eine Münzverteilvorrichtung ist auch aus EP 1 205 887 A2 bekannt. Bei dieser Vorrichtung sind ebenfalls mehrere Weichenelemente vorgesehen, die Münzen abhängig von Ihrer Notierung in eine von fünf Münztuben sortieren. Dabei sind als Weichenelemente unter anderem schwenkbare Klappen vorgesehen, die die Münzen abhängig von ihrer Schwenkposition in Richtung einer ersten oder zweiten Münztube ablenken. Nachteilig bei den bekannten Vorrichtungen ist, daß die Münzen aus der vertikalen Ebene, in der sie in die Sortiervorrichtung einfallen, abgelenkt werden müssen.

Bei der erfindungsgemäßen Vorrichtung liegen die Achsen von vier Münztuben gemeinsam in einer Ebene. Ein dritter und vierter Weichenabschnitt bilden ein zweites Weichenelement mit jeweils einer zugeordneten Laufbahn oberhalb einer der mittleren Münztuben. Die Laufbahnen sind jeweils zu den äußeren Münztuben hin gerichtet, wobei beide Laufbahnen bei unbetätigtem zweiten Weichenelement einen Durchlaß nach unten zu den mittleren Münztuben bilden und bei betätigten zweitem Weichenelement Münzen zu den äußeren Münztuben hin lenken.

In einer Ausgestaltung der Erfindung sind mit dem zweiten Weichenelement Sperrabschnitte gekoppelt, die bei unbetätigtem zweiten Weichenelement in die Ebene hineinstehen und bei betätigtem zweiten Weichenelement gegenüber der Ebene zurückgezogen sind. Die Sperrabschnitte sorgen dafür, daß die Münzen bei nicht betätigtem zweiten Weichenelement im wesentlichen vertikal in die darunter befindliche mittlere Münztube eintreten können.

Eine andere Ausgestaltung der Erfindung sieht vor, daß das erste Weichenelement eine dritte Laufbahn aufweist, die zu einer im Fallweg der Münzen liegenden vierten Laufbahn ausgerichtet ist, wobei die dritte Laufbahn bei unbetätigtem ersten Weichenelement in die Ebene hineinsteht und bei betätigtem ersten Weichenelement aus der Ebene zurückgezogen ist. Vom Münzprüfer kommende Münzen fallen nach dem Passieren der Annahmeweiche auf die vierte Laufbahn einer sogenannten Kassenweiche. Ist die Kassenweiche unbetätigt, fallen alle Münzen in die darunter liegende Kasse. Ist hingegen die Kassenweiche betätigt, fallen die vom Münzprüfer kommenden Münzen auf die vierte Laufbahn und werden zur dritten Laufbahn umgelenkt.

Nach einer weiteren Ausgestaltung der Erfindung weist das erste Weichenelement am Ende der dritten Laufbahn einen dritten Sperrabschnitt auf, der bei unbetätigtem ersten Weichenelement einen Durchlaß für die Münzen aufweist und betätigtem ersten Weichenelement ankommende Münzen in Richtung erster bzw. zweiter Laufbahn des zweiten Weichenelements lenkt. Der Durchlaß, den erste und zweite Laufbahn bzw. der dritte Sperrabschnitt bilden, wird begrenzt durch eine Wand der Sortiervorrichtung, in der erstes und zweites Weichenelement verschiebbar gelagert sind.

Für die Sortierung ist gemäß einer weiteren Ausgestaltung der Erfindung von Vorteil, wenn die äußeren Münztuben mit ihren oberen Enden tiefer angeordnet sind als die mittleren Münztuben.

Um eine größere Speicherkapazität zu erreichen oder mehr Münzwertigkeiten Münztuben aufnehmen zu können, sieht die Erfindung vor, daß eine fünfte und sechste Münztube vorgesehen sind, deren Achsen annähernd in einer gemeinsamen zweiten und dritten Ebene mit der Achse der zugehörigen äußeren Münztuben liegen, wobei zweite und dritte Ebene annähernd senkrecht auf der ersten Ebene stehen. Oberhalb der äußeren Münztuben ist jeweils ein weiteres von einem Elektromagneten betätigbares Weichenelement vorgesehen, das bei unbetätigtem dritten oder vierten Weichenelement die Münzen zu den äußeren Münztuben hindurchläßt und bei betätigtem dritten bzw. vierten Weichenelement die Münzen zur fünften bzw. sechsten Münztube lenkt.

Das zweite Weichenelement weist vorzugsweise eine Einheit mit den Sperrabschnitten auf. Nach einer Ausgestaltung der Erfindung können Arme für die Sperrabschnitte und diese selbst ein erstes Teil und Laufbahnen des zweiten Weichenelements ein zweites Teil bilden, die miteinander zu einer Einheit verbunden werden. Da diese Teile vorzugsweise aus Kunststoff geformt sind, ist es vorteilhaft, das eine Teil mit einem Rastzapfen und das andere mit einer Rastöffnung zu versehen, die unlösbar verrastbar ausgebildet sind.

Ein Ausführungsbeispiel der Erfindung wird nachfolgend anhand von Zeichnungen näher erläutert.
- Fig. 1: zeigt eine Draufsicht auf eine Tubenkassette für eine Sortiervorrichtung nach der Erfindung.
- Fig. 2: zeigt perspektivisch den oberen Teil der Tubenkassette nach Fig. 1 mit der Sortiervorrichtung nach der Erfindung.
- Fig. 3: zeigt die Sortiervorrichtung nach Fig. 2 mit einem darüber angeordneten Münzprüfer in perspektivischer Darstellung.
- Fig. 4: zeigt perspektivisch die Rückseite der Sortiervorrichtung nach Fig. 3.
- Fig. 5: zeigt einen weiteren Teil der Sortiervorrichtung in perspektivischer Ansicht für die äußeren Münztuben nach den Fign. 1 und 2.
- Fig. 6: zeigt perspektivisch ein erstes Weichenelement der Sortiervorrichtung nach der Erfmdung.
- Fig. 7: zeigt perspektivisch ein zweites Weichenelement der Sortiervorrichtung nach der Erfindung.

In Fig. 1 ist eine Draufsicht auf eine Münztubenkassette 10 dargestellt, wobei die einzelnen Münztuben 12 mit A, B, C, D, E und F bezeichnet sind. Die Achsen der Münztuben B bis E liegen annähernd in einer gemeinsamen Ebene. Die Achsen der Münztuben A und B bzw. F und E liegen ebenfalls in einer gemeinsamen Ebene. Die letztgenannten zwei Ebenen stehen annähernd senkrecht auf der erstgenannten Ebene.

Aus Fig. 2 ist zu erkennen, daß die oberen Enden der Münztuben C und D höher liegen als die oberen Enden der äußeren Münztuben B und E bzw. der Münztuben A und F. Die Tubenkassette 10 ist in ein nicht gezeigtes Gerätegehäuse eingesetzt, welches auch die nachfolgend beschriebenen Baugruppen der Sortierung sowie des Münzprüfers aufnimmt, wie in Fig. 2 dargestellt.

Die Sortiervorrichtung besteht hierbei aus zwei übereinander angeordneten Sortiermodulen.

Das in Fig. 4 dargestellte obere Sortiermodul wird, wie in Fig. 3 gezeigt, mit dem Münzprüfmodul zusammengefügt und kann als eine Einheit in das Gerätegehäuse eingesetzt werden.

Das in Fig. 5 gezeigte zweite Sortiermodul wird, wie in Fig. 2 dargestellt, unmittelbar darunter in das Gerätegehäuse in dem Abschnitt eingesetzt. Hierbei wird es von einem Schlitz im Gehäuse geführt und verrastet in der Endposition.

In Fig. 3 ist gezeigt, wie auf den Gehäuseabschnitt 14 ein Gehäuseabschnitt 16 eines Münzprüfers aufgesetzt ist. Der Gehäuseabschnitt 16 weist einen Einwurftrichter 18 auf sowie einen Rückgabehebel 20. Der Aufbau des Münzprüfers im Gehäuse 16 ist konventionell und soll nicht weiter beschrieben werden. Im Gehäuseabschnitt 14 der Sortiervorrichtung ist eine Münzweiche 22 um eine annähernd horizontale Achse schwenkbar gelagert. An der Münzweiche 22 ist eine Betätigungswelle 24 angebracht, die bei 26 schwenkbar gelagert ist und von einem Abschnitt 28 verschwenkt wird, der von einem in Fig. 3 nicht zu erkennenden Magneten betätigt wird. Unterhalb der Annahmeweiche 22 befindet sich eine Kassenweiche 30, welche ebenfalls von einem nicht gezeigten Magneten betätigt wird. Die Kassenweiche weist einen Laufbahnabschnitt 32 auf.

Ein erstes Weichenelement 34 ist senkrecht zur Zeichenebene in einer Wand 36 des Gehäuses 14 verschiebbar gelagert. Ein zweites Weichenelement 38 ist ebenfalls senkrecht zur Zeichenebene in der Wand 36 verschiebbar gelagert. Die Weichenelemente 36, 38 sind in Fign. 6 und 7 dargestellt.

Das Weichenelement 34 weist einen Laufbahnabschnitt 40 auf und einen ersten nach oben stehenden Arm 42 mit einer Ausnehmung 44. Ein weiterer paralleler Arm 46 auf der gegenüberliegenden Seite des Laufbahnabschnitts 40 bildet einen Sperrabschnitt. In die Ausnehmung 44 wird ein Stiftanker (nicht gezeigt) verrastet, der zu einem Elektromagneten zur Betätigung des ersten Weichenelements 34 gehört.

Das zweite Weichenelement 38 weist ein erstes Teil 48 und zweites Teil 50 auf, die zu einer Einheit miteinander verbunden sind. Das erste Teil weist zwei jeweils schräg nach unten weisende Laufbahnabschnitte 52, 54 auf gegenüberliegenden Seiten auf. Sie sind mit einem stiftartigen Zapfen 56 in der Mitte verbunden, der sich schräg zur Ebene erstreckt, in welcher die Laufbahnabschnitte 52, 54 angeordnet sind.

Das zweite Teil 50 weist einen buchsenförmigen mittleren Abschnitt 58 auf, in dem der Zapfen 56 unlösbar verrastet werden kann. Allerdings ist die beschriebene Verbindung nicht starr, sondern erlaubt eine gewisse Verschwenkung der beiden Teile 48, 50 relativ zueinander. Auf gegenüberliegenden Seiten der Buchse 58 erstrecken sich Arme 60, 62, an deren Enden jeweils ein Sperrabschnitt 64 bzw. 66 angebracht ist. Mit der Buchse 58 ist außerdem ein Metallstift 68 verbunden, der zu einem Elektromagneten zur Betätigung des zweiten Weichenelements 38 führt.

Fig. 4 zeigt die andere Seite des Gehäuses 14. Man erkennt zwei obere Elektromagneten 70, 72. Der Elektromagnet 70 betätigt die Kassenweiche 30 und der Magnet 72 die Annahmeweiche 22. Der Betätigungsabschnitt 28 in Fig. 3 gehört mithin zum Elektromagneten 72. Der Betätigungsmechanismus soll jedoch nicht im einzelnen beschrieben werden, da er konventionell ist.

In Fig. 4 ist ein weiterer Elektromagnet 74 zu erkennen, der zur Betätigung des ersten Weichenelements 34 dient. Ein weiterer Elektromagnet 76 dient zur Betätigung des zweiten Weichenelements 38.

In Fig. 3 sind erstes und zweites Weichenelement 34, 38 in nicht betätigter Position der Elektromagneten 74, 76. Echte Münzen, welche von der Annahmeweiche 22 durchgelassen werden, gelangen bei betätigter Kassenweiche 30 auf die Laufbahn 32 der Kassenweiche 30 und anschließend auf die Laufbahn 40 des ersten Weichenelements 34. Die Münze rollt die Laufbahn 40 herunter und passiert den Sperrabschnitt 46, da dieser zur Wand 36 des Gehäuses 14 einen Abstand läßt. Die Münze gelangt daraufhin in den Bereich der Laufbahn 54. Diese hat jedoch bei unbetätigtem Magneten 76 für das zweite Weichenelement 38 ebenfalls einen Abstand zur Wand 36. Dies bedeutet, daß die Münze vor dem Sperrabschnitt 66 nach unten fällt. Der Sperrabschnitt 66, der aus der Ebene, in der die ankommende Münze rollt, vorsteht, sorgt dafür, daß die Münze nach unten abgelenkt wird. Im Hinblick auf Fig. 2 bedeutet dies, daß diese Münze in Tube C fällt.

Wird der Magnet 74 aktiviert, wird das erste Weichenelement 34 betätigt und die Laufbahn 40 gelangt außerhalb der Ebene, in der Münzen von der Laufbahn 32 zur Laufbahn 54 rollen, wodurch die Münze nach unten fällt. Der Sperrabschnitt 34, der nunmehr keinen Durchlaß mehr für die Münze bietet, sorgt dafür, daß die Münze nach unten abgelenkt wird. Da die Laufbahn 52 einen Spalt mit der Wand 36 bildet, fällt die Münze vertikal nach unten, was im Hinblick auf Fig. 2 bedeutet, daß die Münze in die Tube D fällt.

Wird nur das zweite Weichenelement 38 betätigt, läuft eine Münze die Laufbahn 40 entlang durch den Sperrabschnitt 46 hindurch auf die Laufbahn 54, da diese keinen Spalt mehr mit der Wand 36 bildet. Die Münze läuft daher die Laufbahn 54 entlang und von dort in die darunter befindliche Tube, was bezüglich Fig. 2 die Tube B ist.

Werden beide Weichenelemente 34, 38 betätigt, indem beide Magneten 74, 76 aktiviert werden, gelangt die Münze hinter der Laufbahn 32 unmittelbar auf die Laufbahn 52, weil die Laufbahn 40 aus der Münzebene zurückgezogen ist. Da die Laufbahn 52 mit der Wand 36 keinen Spalt mehr bildet, läuft die Münze nach rechts in die darunter befindliche Tube, in Fig. 2 in die Tube E.

Man erkennt, daß bei den beschriebenen Ablenkungen der Münze diese jeweils in der gleichen Ebene verbleibt und nicht anderweitig umgelenkt werden muß.

In Fig. 2 ist zu erkennen, daß seitlich unterhalb der Weichenelemente 34, 38 weitere Weichenelemente 78, 80 angeordnet sind. Sie dienen dazu, bei Aktivierung ankommende Münzen in die Münztuben A bzw. F zu lenken. Die Weichenelemente 78, 80 lagern in Gehäuseabschnitten 84, 86 des Gehäuseteils 82 des zweiten Sortiermoduls und sind um eine annähernd horizontale Achse schwenkbar. Die Betätigung erfolgt mit Hilfe von Elektromagneten 88 bzw. 90. Der Schwenkmechanismus ist im einzelnen nicht gezeigt.

Man erkennt aus Fig. 2 in Verbindung mit Fig. 5, daß bei unbetätigtem dritten bzw. vierten Weichenelement 78, 80 von der Laufbahn des zweiten Weichenelements 38 ankommende Münzen jeweils in die Tube B bzw. E gelenkt werden. Wird hingegen ein Magnet 88 bzw. 90 betätigt, wird eine von einer der beiden Laufbahnen kommende Münze zur Münztube A bzw. F gelenkt.

In Fig. 3 ist bei 92 ein Sortiersensor und bei 96 bzw. 98 ein weiterer Sensor angeordnet. Sie erfassen den Vorbeilauf einer Münze auf den Laufbahnen 52, 54 bzw. der Laufbahn 40 und ermöglichen das Zählen der Münzen.

Wie bei 100 angedeutet, ist eine Klappe (nicht gezeigt) an dem Gehäuse 14 angelenkt, welche die offene Seite der Sortiervorrichtung verschließt. Die Klappe enthält nicht gezeigte Prismen für die Sensoren 92, 96 und 98. Einer der beiden kleinen Kreise bezüglich der gezeigten Sensoren bedeutet den Durchtritt eines Lichtstrahls, der in einem Prisma in der nicht gezeigten Klappe reflektiert wird in die andere Öffnung hinein, hinter der ein lichtempfindliches Element angeordnet ist. Derartige Sensoren sind bei Münzprüfern und Sortiervorrichtungen an sich bekannt.

Zur Klappe gehört außerdem ein Rückgabekanal, zu dem die Münzen von der Annahmeweiche 22 hin gelenkt werden, wenn eine unechte Münze vom Münzprüfer festgestellt wurde. Über den Rückgabekanal gelangen auch Münzen, wenn der Rückgabehebel 20 des Münzprüfers betätigt wird.

Auf der in Fig. 4 gezeigten Rückseite des Gehäuses 14 befinden sich eine Schaltplatine für die Betätigung der Magneten und für die Aktivierung der Sensoren 92, 96, 98. Über ein Flachkabel ist diese Schaltplatine auch mit einer Schaltplatine verbunden, welche die Steuerung des im einzelnen nicht beschriebenen Münzprüfers übernimmt.

## Patentansprüche

1. Vorrichtung zum Sortieren von Münzen in mindestens sechs Münztuben eines Münzwechslers, die eine Münzprüfvorrichtung verlassen, mit einem ersten Weichenelement (34), das einen ersten und zweiten Weichenabschnitt aufweist, die abhängig von dem unbetätigten oder betätigten Zustand des ersten Weichenelements (34) die Münzen in einer Ebene zur einen oder anderen Seite des ersten Weichenelements (34) ablenken, mit einem dritten Weichenabschnitt, der abhängig von seiner Betätigung Münzen auf der einen Seite des ersten Weichenelements (34) wahlweise zu einer mittleren oder äußeren Tube hin lenkt, einem vierten Weichenabschnitt, der abhängig von seiner Betätigung Münzen auf der anderen Seite des ersten Weichenelements (34) wahlweise zu einer mittleren oder äußeren Tube hin lenkt, wobei das erste Weichenelement (34) von einem ersten Elektromagneten und dritter und vierter Weichenabschnitt (52, 54) gemeinsam von einem zweiten Elektromagneten betätigbar sind, wobei dritter und vierter Weichenabschnitt (52, 54) ein zweites Weichenelement (38) bilden mit jeweils einer Laufbahn (52, 54) oberhalb einer mittleren Münztube (C, D), die zur jeweils äußeren Münztube (B, E) hin gerichtet ist, wobei die beiden Laufbahnen (52, 54) bei unbetätigtem zweiten Weichenelement (38) einen Durchlaß nach unten zu den mittleren Münztuben (C, D) bilden und bei betätigtem zweiten Weichenelement (38) Münzen zu den äußeren Münztuben (B, E) hin lenken derart, daß die Münzen beim Durchlauf durch die Sortiervorrichtung und Verlassen derselben stets in der gleichen vertikalen Ebene ausgerichtet sind, **dadurch gekennzeichnet, daß** eine fünfte und sechste Münztube (A, F) vorgesehen sind, deren Achsen annähernd in einer gemeinsamen zweiten und dritten Ebene mit der Achse der zugehörigen äußeren Münztube (B, E) liegen, wobei die zweite und dritte Ebene annähernd senkrecht auf der ersten Ebene stehen, daß oberhalb der äußeren Münztuben (B, E) ein von einem Elektromagneten (88, 90) betätigtes drittes oder viertes Weichenelement (78, 80) angeordnet ist, das bei unbetätigtem dritten oder vierten Weichenelement die Münzen zu den äußeren Münztuben (B bzw. E) hin lenkt und bei betätigtem dritten bzw. vierten Weichenelement die Münzen zur fünften bzw. sechsten Münztube (A, F) hin lenkt.

2. Vorrichtung nach Anspruch 1, **dadurch gekennzeichnet, daß** mit dem zweiten Weichenelement (38) Sperrabschnitte (64, 66) gekoppelt sind, die bei unbetätigtem zweiten Weichenelement (38) in die Ebene hineinstehen und betätigtem zweiten Weichenelement (38) gegenüber der Ebene zurückgezogen sind.

3. Vorrichtung nach Anspruch 1 oder 2, **dadurch gekennzeichnet, daß** das erste Weichenelement (34) eine dritte Laufbahn (40) aufweist, die zu einer vierten Laufbahn (32) ausgerichtet ist, welche ihrerseits im Fallweg der Münzen liegt, wobei die dritte Laufbahn (40) bei unbetätigtem ersten Weichenelement (34) in die Ebene hineinsteht und bei betätigtem ersten Weichenelement (34) aus der Ebene zurückgezogen ist.

4. Vorrichtung nach Anspruch 3, **dadurch gekennzeichnet, daß** das erste Weichenelement (34) am Ende der dritten Laufbahn (40) einen dritten Sperrabschnitt (46) aufweist, der bei unbetätigtem ersten Weichenelement (34) einen Durchlaß für Münzen in Richtung zweiter Laufbahn (54) aufweist und bei betätigtem ersten Weichenelement (34) ankommende Münzen zur zugekehrten ersten Laufbahn (52) des zweiten Weichenelements (38) lenkt.

5. Vorrichtung nach einem der Ansprüche 1 bis 4, **dadurch gekennzeichnet, daß** die äußeren Münztuben (B, E) mit ihren oberen Enden tiefer angeordnet sind als die mittleren Münztuben (C, D).

6. Vorrichtung nach einem der Ansprüche 2 bis 5, **dadurch gekennzeichnet, daß** die Sperrabschnitte (64, 66) über Arme (60, 62) mit dem zweiten Weichenelement (38) verbunden sind.

7. Vorrichtung nach Anspruch 6, **dadurch gekennzeichnet, daß** Arme (60, 62) und Sperrabschnitte (64, 66) ein erstes Teil und die Laufbahnen (52,54) des zweiten Weichenelements (38) ein zweites Teil bilden, die miteinander zu einer Einheit so verbindbar sind, daß sie in Grenzen relativ zueinander verschwenkbar sind.

8. Vorrichtung nach Anspruch 7, **dadurch gekennzeichnet, daß** das zweite Teil (48) einen Rastzapfen (56) aufweist, der in einer Rastöffnung des ersten Teils (50) unlösbar einrastbar ausgebildet ist.

9. Vorrichtung nach einem der Ansprüche 1 bis 8, **dadurch gekennzeichnet, daß** dem ersten Weichenelement (34) und/oder der ersten oder zweiten Laufbahn (52, 54) des zweiten Weichenelements ein Anwesenheitssensor (92, 96, 98) zugeordnet ist.

## Claims

1. A device for sorting coins leaving a coin checking device in at least six coin tubes of a coin changer, the device comprising:
a first turnout element (34), having a first and a second turnout section, which, depending on the unactuated or actuated state of the first turnout element (34), deflect coins in a plane to one side or the other of the first turnout element (34);
a third turnout section, which, depending on its operation, directs coins on one side of the first turnout element (34) towards either a central or an outer tube;
a fourth turnout section, which selectively directs coins on the other side of the first turnout element (34) towards a central or an outer tube depending on its operation, the first turnout element (34) being actuated by a first solenoid and, third and fourth turnout sections (52, 54) being actuated jointly by a second solenoid, wherein third and fourth turnout sections (52, 54) form a second turnout element (38) each having a track (52, 54) above a central coin tube (C, D), which is directed towards the respective outer coin tube (B, E), wherein the two tracks (52, 54) form a passageway downwards to the central coin tubes (C, D) when the second turnout element (38) is not actuated, and when the second turnout element (38) is actuated, direct coins toward the outer coin tubes (B, E) in such a way that the coins are always aligned in the same vertical plane when passing through and leaving the sorting device;
**characterized in that** a fifth and a sixth coin tube (A, F) are provided, the axes of which are in a second and a third plane approximately common to the axis of the corresponding outer coin tube (B, E), wherein second and third planes are approximately perpendicular to the first plane, and wherein a third or fourth turnout element (78, 80) actuated by a solenoid (88, 90) is arranged above the outer coin tubes (B, E) and, when the third or fourth turnout element is not actuated, the coins are directed to the outer coin tubes (B and F, respectively) and, when the third or fourth turnout element is actuated, the coins are directed towards the fifth or sixth coin tube (A, F).

2. The device according to claim 1, **characterized in that** the second turnout element (38) is coupled with locking sections (64, 66) which project into the plane when the second turnout element is not actuated and are retracted from the plane when the second turnout element (38) is actuated.

3. The device according to claim 1 or claim 2, **characterized in that** the first turnout element (34) has a third track (40) aligned with a fourth track (32), which in turn lies in the falling path of the coins, whereby the third track (40) projects into the plane when the second turnout element (34) is not actuated and is retracted from the plane when the second turnout element (34) is actuated.

4. The device according to claim 3, **characterized in that** the first turnout element (34) has a third locking section (46) at the end of the third track (40) which, when the first turnout element (34) is not actuated, has a passage for coins in the direction of the second track (54) and, when the first turnout element (34) is actuated, guides incoming coins to the facing first track (52) of the second turnout element (38).

5. The device according to one of claims 1 to 4, **characterized in that** the outer coin tubes (B, E) are arranged with their upper ends lower than the central coin tubes (C, D).

6. The device according to one of claims 2 to 5, **characterized in that** the locking sections (64, 66) are connected to the second turnout element (38) via arms (60, 62).

7. The device according to claim 6, **characterized in that** arms (60, 62) and locking sections (64, 66) form a first part and the tracks (52, 54) of the second turnout element (38) form a second part, which can be connected to one another to form a unit in such a way, that they can be pivoted within limits relative to one another.

8. The device according to claim 7, **characterized in that** the second part (48) has a snap-in pin (56) which is formed permanently engageable into a snap-in opening in the first part (50).

9. The device according to one of claims 1 to 8, **characterized in that** a presence sensor (92, 96, 98) is assigned to the first turnout element (34) and/or to the first or second track (52, 54) of the second turnout element.

## Revendications

1. Dispositif destiné à trier des pièces de monnaie en au moins six tubes de pièces d'un changeur de monnaie qui quittent un dispositif de contrôle de monnaie, le dispositif comprenant un premier élément d'aiguillage (34) qui comporte des première et deuxième parties d'aiguillage qui dévient les pièces de monnaie, dans un plan, d'un ou de l'autre côté du premier élément d'aiguillage (34) en fonction de l'état inactivé ou activé du premier élément d'aiguillage (34), une troisième partie d'aiguillage qui dirige sélectivement, en fonction de son actionnement, les pièces d'un côté du premier élément d'aiguillage (34) vers un tube central ou extérieur, une quatrième partie d'aiguillage qui dirige sélectivement, en fonction de son actionnement, les pièces de monnaie de l'autre côté du premier élément d'aiguillage (34) vers un tube central ou extérieur, le premier élément d'aiguillage (34) pouvant être actionné par un premier électroaimant et des troisième et quatrième parties d'aiguillage (52, 54) pouvant être actionnées conjointement par un deuxième électroaimant, les troisième et quatrième parties d'aiguillage (52, 54) formant un deuxième élément d'aiguillage (38) et comportant chacune une piste (52, 54) au-dessus d'un tube de pièce de monnaie central (C, D) qui est dirigé vers le tube de pièce de monnaie extérieur respectif (B, E), les deux pistes (52, 54) formant, lorsque le deuxième élément d'aiguillage (38) n'est pas actionné, un passage menant aux tubes de pièces de monnaie centraux (C, D) et déviant les pièces de monnaie vers les tubes de pièces de monnaie extérieures (B, E), lorsque le deuxième élément d'aiguillage (38) est actionné, de sorte que les pièces de monnaie soient toujours orientées dans le même plan vertical lorsqu'elles traversent le dispositif de tri et sortent de celui-ci, **caractérisé en ce qu'**il est prévu un cinquième et un sixième tube de pièces de monnaie (A, F) dont les axes sont approximativement dans des deuxième et troisième plans communs avec l'axe du tube de pièces de monnaie extérieur associé (B, E), les deuxième et troisième plans étant approximativement perpendiculaires au premier plan, **en ce qu'**un troisième ou un quatrième élément d'aiguillage (78, 80), actionné par un électroaimant (88, 90), est disposé au-dessus des tubes de pièces de monnaie extérieurs associés (B, E), lequel élément d'aiguillage dévie les pièces de monnaie vers les tubes de pièces extérieurs (B et E) lorsque le troisième ou quatrième élément d'aiguillage n'est pas actionné et dévie les pièces de monnaie vers le cinquième ou sixième tube de pièces de monnaie (A, F) lorsque le troisième ou le quatrième élément de d'aiguillage est actionné.

2. Dispositif selon la revendication 1, **caractérisé en ce que** des parties de blocage (64, 66) sont accouplées au deuxième élément d'aiguillage (38), lesquelles font saillie dans le plan lorsque le deuxième élément d'aiguillage (38) n'est pas actionné et sont retirées du plan lorsque le deuxième élément d'aiguillage (38) est actionné.

3. Dispositif selon la revendication 1 ou 2, **caractérisé en ce que** le premier élément d'aiguillage (34) comporte une troisième piste (40) qui est orientée vers une quatrième piste (32) qui est située de son côté dans le chemin de chute des pièces de monnaie, la troisième piste (40) faisant saillie dans le plan lorsque le premier élément d'aiguillage (34) n'est pas actionné et étant retirée du plan lorsque le premier élément d'aiguillage (34) est actionné.

4. Dispositif selon la revendication 3, **caractérisé en ce que** le premier élément d'aiguillage (34) comporte à l'extrémité de la troisième piste (40) une troisième partie de blocage (46) qui comporte un passage de pièces de monnaie en direction de la deuxième piste (54) lorsque le premier élément d'aiguillage (34) n'est pas actionné et qui dévie les pièces entrantes vers la première piste adjacente (52) du deuxième élément d'aiguillage (38) lorsque le premier élément d'aiguillage (34) est actionné.

5. Dispositif selon l'une des revendications 1 à 4, **caractérisé en ce que** les tubes de pièces de monnaie extérieurs (B, E) sont disposés de telle sorte que leurs extrémités supérieures soient plus basses que les tubes de pièces de monnaie centraux (C, D).

6. Dispositif selon l'une des revendications 2 à 5, **caractérisé en ce que** les parties de blocage (64, 66) sont reliées au deuxième élément d'aiguillage (38) par des bras (60, 62).

7. Dispositif selon la revendication 6, **caractérisé en ce que** des bras (60, 62) et des parties de blocage (64, 66) forment un premier élément et les pistes (52, 54) du deuxième élément d'aiguillage (38) forment un deuxième élément, lesquels éléments sont reliés entre eux de manière à former une unité de sorte qu'ils peuvent pivoter dans certaines limites les uns par rapport aux autres.

8. Dispositif selon la revendication 7, **caractérisé en ce que** le deuxième élément (48) comporte un pion d'encliquetage (56) qui est conçu pour pouvoir s'encliqueter de manière inamovible dans une ouverture d'encliquetage du premier élément (50).

9. Dispositif selon l'une des revendications 1 à 8, **caractérisé en ce qu'**un capteur de présence (92, 96, 98) est associé au premier élément d'aiguillage (34) et/ou à la première ou la deuxième piste (52, 54) du deuxième élément d'aiguillage.
